# EUROPÄISCHE PATENTSCHRIFT

(11) **EP 1 607 008 B1**
(45) Veröffentlichungstag und Bekanntmachung des Hinweises auf die Patenterteilung: **17.09.2008**
(21) Anmeldenummer: 05010420.7
(22) Anmeldetag: 13.05.2005
(51) Int. Cl.: A24C 5/32, B65H 29/24

(54) **Fördertrommel der Tabak verarbeitenden Industrie**
Conveying drum of the tobacco industry
Tambour de transport de l'industrie du tabac

(30) Priorität: 15.06.2004 DE 102004028636
(43) Veröffentlichungstag der Anmeldung: 21.12.2005
(73) Patentinhaber: Hauni Maschinenbau AG, 21033 Hamburg (DE)
(72) Erfinder: Pawelko, Karl-Heinz, 21436 Marschacht (DE)
(74) Vertreter: Seemann, Ralph

(56) Entgegenhaltungen:
- DE-A- 2 644 232
- DE-A1- 2 640 566
- DE-A1- 10 012 743
- DE-B- 1 295 440
- GB-A- 2 090 572
- US-A- 5 974 684
- US-A1- 2005 092 582
- US-B1- 6 209 867

## Beschreibung

Die Erfindung betrifft eine Fördertrommel der Tabak verarbeitenden Industrie für Zigaretten, Filterstücke und von deren Komponenten mit auf dem Umfang in Reihen angeordneten und mit Unterdruck beaufschlagbaren Saugbohrungen, wobei an wenigstens einer Saugbohrung einer Reihe der Unterdruck mittels eines Steuerelements abschaltbar ist.

Unter dem Begriff "Komponenten" von Zigaretten und Filterstäben werden im Sinne der Erfindung Abschnitte von Papier und dergleichen flächigem und/oder bahnförmigem Material verstanden, z.B. Abschnitte und/oder Bahnen von Zigarettenpapier, Filterpapier oder Belagpapier zum Verbinden von Tabakstöcken mit Filterstopfen.

Das Fördern der vorgenannten Gegenstände während der Herstellung von Zigaretten, Filtern für Zigaretten, Hülsen aus Zigaretten- oder Filterpapier sowie Filterzigaretten wird bei modernen Produktionsmaschinen der Tabak verarbeitenden Industrie im Allgemeinen mittels Fördertrommeln durchgeführt, deren Mantelflächen zum Fördern von stabförmigen Gegenständen (Zigaretten, Filterstäben oder Filterstopfen, Filterzigaretten) mit Nuten zum Aufnehmen der Gegenstände bzw. zum Fördern von blattförmigen und/oder bahnförmigen Gegenständen (Belagpapierabschnitte und/oder -bahnen) im Wesentlichen glatt sind.

Während der Förderung werden diese Gegenstände von Saugluft an den Fördertrommeln gehalten, die an entsprechenden Kanälen, meist Bohrungen, anliegt. Diese Kanäle sind allgemein in Reihen angeordnet, deren Längen den maximalen Abmessungen der zu transportierenden Gegenstände quer zur Transportrichtung entsprechen. Werden daher Gegenstände mit kleineren Abmessungen gefördert, so bleiben die äußeren Saugluftkanäle einer Reihe zwangläufig frei, so dass dort die Saugluft frei strömt. Diese Luftströmung ist unerwünscht wegen der Gefahr der Verschmutzung der Saugkanäle, der Geräuschentwicklung bzw. einem möglichen Zusammenbruch des Vakuums unerwünscht.

Daher werden bei Formatumstellungen an Produktionsmaschinen der Tabak verarbeitenden Industrie ungenutzte Saugluftkanäle der Fördertrommel entweder verschlossen, was arbeitsaufwendig ist; oder Trommeln mit anderen Abmessungen der Saugluftkanäle eingesetzt, was ebenfalls arbeitsaufwendig und teuer ist.

Aus der Patentschrift DE-C-100 12 743 ist eine Transportwalze, insbesondere zum Führen von schmalen Papierbahnen in einer Zigarettenmaschine, beschrieben, bei der zum Wechseln der Papierbahnbreite in Kanälen in ihren Drehstellungen veränderbare Buchsen angeordnet sind, die in jeder Drehstellung eine vorbestimmte Anzahl von sich auf der Transportwalzenoberfläche befindlichen Bohrungsmündungen freigeben.

Darüber hinaus ist aus DE-A-39 28 273 eine Fördervorrichtung bzw. Fördertrommel offenbart, die zum Verändern der wirksamen Länge von Saugluftkanalreihen quer zur Förderrichtung ein umschaltbares Steuermittel für die Saugluft aufweist.

Überdies offenbart DE-A-26 40 566 eine Einstoßtrommel zum längsaxialen Aufnehmen von stabförmigen Artikeln der Tabak verarbeitenden Industrie, wobei die Einstoßtrommel einen drehbaren Trommelkörper aufweist, in dem Saugbohrungen vorgesehen sind. Im Inneren der Fördertrommel ist am Trommelkörper ein Steuerschieber angeordnet.

Ausgehend von diesem Stand der Technik ist es Aufgabe der vorliegenden Erfindung, eine Fördertrommel bereit zu stellen, bei der eine schnelle Anpassung an unterschiedliche Längen bzw. Breiten der mittels der Fördertrommel zu transportierenden Artikel möglich ist.

Diese Aufgabe wird gelöst durch eine Fördertrommel der Tabak verarbeitenden Industrie für Zigaretten, Filterstücke und von deren Komponenten mit auf dem Umfang in Reihen angeordneten und mit Unterdruck beaufschlagbaren Saugbohrungen, wobei an wenigstens einer Saugbohrung einer Reihe der Unterdruck mittels eines Steuerelements abschaltbar ist, die dadurch weitergebildet wird, dass das Steuerelement in einem mit den Saugbohrungen verbundenen Saugkanal längsverschiebbar ist, wobei der Unterdruck an der wenigstens einen Saugbohrung durch die Längsverschiebebewegung des Steuerelements ab- oder einschaltbar ist, wobei das Steuerelement als hohler Bolzen ausgebildet ist.

Die Erfindung beruht auf dem Gedanken, dass der Unterdruck an einer Saug- bzw. Haltebohrung der Fördertrommel dadurch unterbrochen bzw. abgeschaltet wird, dass das Steuerelement durch eine lineare Verschiebebewegung das Haltevakuum an mindestens einer Saugbohrung ein- bzw. ausschaltet. Hierdurch ergibt sich eine Art Ventilfunktion bzw. Schaltfunktion des linear im Saugkanal bewegbaren Steuerelements.

Bei einer Transporttrommel, bei der an den, insbesondere äußeren, schaltbaren Saugbohrungen einer Reihe kein Unterdruck anliegt, werden beispielsweise Belagpapierblättchen mit einer geringeren Breite transportiert. Bei einem Wechsel der Belagpapierbreite wird an der Transporttrommel das Steuerelement linear verschoben, so dass an den äußeren Saugbohrungen der Reihe nach Verschieben des Steuerelements ein Unterdruck anliegt und somit eine größere Breite des Belagpapiers transportiert wird. Hierzu werden insbesondere die äußeren Saugbohrungen einer Reihe mit Unterdruck beaufschlagt.

Hierzu ist es von Vorteil, wenn das Steuerelement als hohler Bolzen ausgebildet ist, so dass das Steuerelement nach Art eines beweglichen Saugkanals in einem stationären Saugkanal im Trommelkörper ausgebildet ist.

Dazu ist insbesondere vorgesehen, dass der Bolzen bzw. das Steuerelement auf der Umfangsfläche den Saugbohrungen zugeordnete Durchbrechungen aufweist, so dass die Saugbohrungen mit Unterdruck beaufschlagt sind oder werden.

Gemäß einer bevorzugten Ausführungsform weisen mehrere stationäre Saugkanäle des Trommelkörpers der Fördertrommel jeweils ein längsverschiebbares Steuerelement auf, so dass gleichzeitig das Haltevakuum an Saugbohrungen verschiedener Reihen ein- oder ausgeschaltet wird.

Bevorzugterweise sind mehrere Steuerelemente mittels eines Verschiebegliedes verschiebbar, so dass der Unterdruck bzw. das Haltevakuum an den Saugbohrungen der Fördertrommel auf einfache Weise gleichzeitig ein- oder ausgeschaltet wird.

Ferner ist es vorteilhaft, wenn das Verschiebeglied zwischen zwei Anschlägen bewegbar ist, so dass in einer Endposition des Steuerelementes an einem Anschlag der Unterdruck an den, insbesondere äußeren, Saugbohrungen abgeschaltet ist und in der anderen in Position der Unterdruck an den entsprechenden Saugbohrungen eingeschaltet ist.

Vorzugsweise ist die Fördertrommel als Belagpapierwalze ausgebildet, um geschnittene Belagpapierstreifen unterschiedlicher Breite zu transportieren. Bei einem Formatwechsel werden Belagpapierstreifen mit einer anderen Breite mittels der Walze gefördert, wobei entsprechend der Umstellung der Unterdruck an den schaltbaren äußeren Saugbohrungen ein- oder abgeschaltet wird.

Die Erfindung wird nachstehend ohne Beschränkung des allgemeinen Erfindungsgedankens anhand eines Ausführungsbeispiels unter Bezugnahme auf die beigefügten schematischen Zeichnungen exemplarisch beschrieben, auf die im Übrigen bezüglich der Offenbarung aller im Text nicht näher erläuterten erfindungsgemäßen Einzelheiten ausdrücklich verwiesen wird. Es zeigen:
- Fig. 1: einen Querschnitt durch eine Belagpapierwalze in einer Schließstellung für das Haltevakuum an den äußeren Saugbohrungen, wobei der Einfachheit wegen eine Hälfte der symmetrisch aufgebauten Belagpapierwalze dargestellt ist und
- Fig. 2: einen Querschnitt durch die Belagpapierwalze (Fig. 1) mit einer Öffnungsstellung des Steuerelements für die äußeren Saugbohrungen.

In den beiden Figuren sind jeweils gleiche oder gleichartige Elemente bzw. entsprechende Teile mit denselben Bezugsziffern versehen, so dass von einer entsprechenden erneuten Vorstellung abgesehen wird.

Fig. 1 zeigt einen Querschnitt durch eine (halbe) Belagpapierwalze 10 im Ausschnitt. Die Belagpapierwalze 10 weist auf der Oberfläche des Umfangs Saugbohrungen 15 auf, die in Reihen angeordnet sind, wobei die Reihe bzw. die Reihen der Saugbohrungen 15 im Wesentlichen parallel zur Drehachse 18 der Belagpapierwalze 10 verlaufen. Die senkrecht zur Drehachse 18 angeordneten Saugbohrungen 15 sind mit einem waagerechten Saugkanal 16 verbunden, der maschinenseitig mit Unterdruck beaufschlagt ist.

Die Reihe der Saugbohrungen 15 ist an beiden Enden von äußeren Saugbohrungen 25 umgeben. Im Saugkanal 16 ist ein Schiebebolzen 30 als Steuerelement angeordnet. Der Schiebebolzen 30 weist auf der Unterdruckseite einen Hohlraum 31 auf, der sich über die gesamte Breite der Saugbohrungen 15, 25 erstreckt. Um die Saugbohrungen 15 mit Unterdruck beaufschlagen zu können, weist der Bolzen 30 Durchbrechungen 32 im Bereich der Saugbohrungen 15 auf.

Der Schiebebolzen 30 ist auf der Stirnseite mit einer Bolzenmitnahmescheibe 35 verbunden. Die Bolzenmitnahmescheibe 35 ist auf einer Gewindebuchse 36 gelagert, wobei die Gewindebuchse 36 zwischen zwei Anschlägen 40, 41 parallel zur Drehachse 18 verschiebbar oder drehbar gelagert ist.

In Fig. 1 sind die äußeren Saugbohrungen 25 nicht mit Unterdruck beaufschlagt, da die Saugbohrungen 25 mittels des Schiebebolzens 30 verschlossen sind. In den anderen Saugbohrungen 15 liegt ein Haltevakuum an, sofern das Haltevakuum mittels eines Stegs oder dergleichen nicht abgeschaltet ist. In diesem Fall ist die Gewindebuchse 36 als zentrales Verstellelement am inneren Anschlag 40 angeordnet. Bei der in Fig. 1 gezeigten Belagpapierwalze 10 ist es möglich, mittels den mit Unterdruck beaufschlagten Saugbohrungen 15 Belagpapier beispielsweise mit einer Breite von 50 mm zu transportieren, da das Haltevakuum an den beiden äußeren Saugbohrungen 25 abgeschaltet ist.

Nach Verstellen bzw. Verschieben der Gewindebuchse 36 zum rechten Anschlag 41 wird der Schiebebolzen 30 linear verschoben und die Saugbohrungen 25 werden geöffnet, so dass an diesen Saugbohrungen 25 ein Unterdruck anliegt. Diese Situation ist in Fig. 2 dargestellt. Aufgrund der Durchlassstellung des als Steuerelement ausgebildeten Schiebebolzens 30 ist es möglich, ein Belagpapier mit einer größeren Breite als in Fig. 1 zu fördern. Beispielsweise ist es mittels der geöffneten äußeren Saugbohrungen 25 möglich, Belagpapier beispielsweise mit einer Breite von 64 mm zu transportieren.

Im Rahmen der Erfindung ist es möglich, sämtliche Saugkanäle 16 einer Belagpapierwalze 10 mit Schiebebolzen 30 auszustatten, so dass der Unterdruck an den äußeren Saugbohrungen 25 jeder Reihe an Saugbohrungen gleichzeitig mittels des zentralen Verstellelements bzw. der gemeinsamen Gewindebuchse 36 gleichzeitig ein- oder abgeschaltet wird.

### Bezugszeichenliste

- 10: Belagpapierwalze
- 15: Saugbohrung
- 16: Saugkanal
- 18: Drehachse
- 25: Saugbohrung
- 30: Schiebebolzen
- 31: Hohlraum
- 32: Durchbrechung
- 35: Bolzenmitnahmescheibe
- 36: Gewindebuchse
- 40: Anschlag
- 41: Anschlag

## Patentansprüche

1. Fördertrommel (10) der Tabak verarbeitenden Industrie für Zigaretten, Filterstücke und von deren Komponenten mit auf dem Umfang in Reihen angeordneten und mit Unterdruck beaufschlagbaren Saugbohrungen (15, 25), wobei an wenigstens einer Saugbohrung (25) einer Reihe der Unterdruck mittels eines Steuerelements (30) abschaltbar ist, wobei das Steuerelement (30) in einem mit den Saugbohrungen (15, 25) verbundenen Saugkanal (16) längsverschiebbar ist, wobei der Unterdruck an der wenigstens einen Saugbohrung (25) durch die Längsverschiebebewegung des Steuerelements (30) abschaltbar oder einschaltbar ist, **dadurch gekennzeichnet, dass** das Steuerelement (30) als hohler Bolzen (30) ausgebildet ist.

2. Fördertrommel (10) nach Anspruch 1, **dadurch gekennzeichnet, dass** das Steuerelement (30) auf der Umfangsfläche den Saugbohrungen (15, 25) zugeordnete Durchbrechungen (32) aufweist.

3. Fördertrommel (10) nach Anspruch 1 oder 2, **dadurch gekennzeichnet, dass** mehrere Saugkanäle (16) jeweils ein längsverschiebbares Steuerelement (30) aufweisen.

4. Fördertrommel (10) nach einem der Ansprüche 1 bis 3, **dadurch gekennzeichnet, dass** mehrere Steuerelemente (30) mittels eines Verschiebegliedes (35, 36) verschiebbar sind.

5. Fördertrommel (10) nach einem oder mehreren der Ansprüche 1 bis 4, **dadurch gekennzeichnet, dass** das Verschiebeglied (35, 36) zwischen zwei Anschlägen (40, 41) bewegbar ist.

6. Fördertrommel (10) nach einem oder mehreren der Ansprüche 1 bis 5, **dadurch gekennzeichnet, dass** die Fördertrommel (10) als Belagpapierwalze (10) ausgebildet ist.

## Claims

1. Conveying drum (10) of the tobacco processing industry for cigarettes, filter pieces and components thereof, comprising suction bores (15, 25), which are arranged in rows on the circumference and may be acted upon by a partial vacuum, wherein at at least one suction bore (25) of a row the partial vacuum is disconnectable by means of a control element (30), wherein the control element (30) is longitudinally displaceable in a suction channel (16) connected to the suction bores (15, 25), wherein the partial vacuum at the at least one suction bore (25) is disconnectable or connectable by means of the longitudinal displacement movement of the control element (30), **characterized in that** the control element (30) takes the form of a hollow bolt (30).

2. Conveying drum (10) according to claim 1, **characterized in that** the control element (30) on the peripheral surface has through-holes (32) associated with the suction bores (15, 25).

3. Conveying drum (10) according to claim 1 or 2, **characterized in that** a plurality of suction channels (16) each have a longitudinally displaceable control element (30).

4. Conveying drum (10) according to one of claims 1 to 3, **characterized in that** a plurality of control elements (30) are displaceable by means of a displacement element (35, 36).

5. Conveying drum (10) according to one or more of claims 1 to 4, **characterized in that** the displacement element (35 36) is movable between two stops (40, 41).

6. Conveying drum (10) according to one or more of claims 1 to 5, **characterized in that** the conveying drum (10) takes the form of a cover paper cylinder (10).

## Revendications

1. Tambour de transport (10) de l'industrie de transformation du tabac pour des cigarettes, des filtres et leurs composants, avec des orifices d'aspiration (15, 25) disposés en rangées à la périphérie et pouvant être soumis à une dépression, la dépression pouvant être coupée à au moins un orifice d'aspiration (25) d'une rangée à l'aide d'un organe de commande (30), l'organe de commande (30) pouvant être déplacé longitudinalement dans un canal d'aspiration (16) relié aux orifices d'aspiration (15, 25), la dépression pouvant être coupée ou enclenchée à au moins un orifice d'aspiration (25) grâce au mouvement de déplacement longitudinal, **caractérisé en ce que** l'organe de commande (30) est réalisé sous forme de boulon (30) creux.

2. Tambour de transport (10) selon la revendication 1, **caractérisé en ce que** l'organe de commande (30) présente, sur la surface périphérique, des ouvertures (32) affectées aux orifices d'aspiration (15, 25).

3. Tambour de transport (10) selon la revendication 1 ou 2, **caractérisé en ce que** plusieurs canaux d'aspiration (16) présentent respectivement un organe de commande (30) déplaçable longitudinalement.

4. Tambour de transport (10) selon une des revendications 1 à 3, **caractérisé en ce que** plusieurs organes de commande (30) peuvent être déplacés à l'aide d'un organe de déplacement (35, 36).

5. Tambour de transport (10) selon une ou plusieurs des revendications 1 à 4, **caractérisé en ce que** l'organe de déplacement (35, 36) peut être déplacé entre deux butées (40, 41).

6. Tambour de transport (10) selon une ou plusieurs des revendications 1 à 5, **caractérisé en ce que** le tambour de transport (10) est réalisé sous forme de rouleau de papier de recouvrement (10).
